# EUROPÄISCHE PATENTSCHRIFT

(11) **EP 1 310 606 B1**
(45) Veröffentlichungstag und Bekanntmachung des Hinweises auf die Patenterteilung: **26.07.2006**
(21) Anmeldenummer: 02021071.2
(22) Anmeldetag: 21.09.2002
(51) Int. Cl.: E04B 2/00, E04D 3/08, E04B 2/96

(54) **Profil zum Befestigen von zwei benachbarten Platten**
Profile for mounting two adjacent panels
Profilé pour fixer deux panneaux adjacents

(30) Priorität: 13.10.2001 DE 10150644
(43) Veröffentlichungstag der Anmeldung: 14.05.2003
(73) Patentinhaber: Vowisol Wintergärten GmbH, 01454 Radeberg/OT Grosserkmannsdorf (DE)
(72) Erfinder: Reisinger, Hildegard, 01454 Radeberg/OT Grosserkmannsdorf (DE)
(74) Vertreter: Kaufmann, Sigfrid

(56) Entgegenhaltungen:
- EP-A- 0 652 335
- EP-A- 1 020 578
- EP-A- 1 029 999
- DE-A- 19 651 365
- DE-A- 19 707 624
- DE-C- 19 624 629

## Beschreibung

Die Erfindung betrifft ein Profil zum Befestigen von zwei einander benachbarten Platten, deren planparallel verlaufende Oberflächen in gemeinsamen Ebenen verlaufen und deren einander parallel verlaufenden benachbarten Endkanten zwischen zwei Druckflächen verpresst sind.

Derartige Profile werden häufig in Konstruktionen verwendet, bei denen Häuser oder Teile von Häusern aus Glasplatten beziehungsweise durchsichtigen Kunststoffplatten errichtet werden. Die Glas- bzw. Kunststoffplatten werden in bestimmten Grö-ßen hergestellt und in den Profilen mit ihren Kanten befestigt. Dabei werden auch Platten verwendet, die eine gute Wärmeisolation ermöglichen. Durch unsachgemäße Ausbildung der Profile, insbesondere der jeweiligen Anschlüsse, mit denen die Platten in den Profilen gehaltert werden, entstehen im Bereich der Profile Wärmebrücken, durch die ein lebhafter Wärmeaustausch stattfindet. Die Profile machen häufig einen von Platten gewährleisteten guten Isolationswert zunichte, da die Wärme im Bereich der Profile aus einem von den Platten umschlossenen Innenraum abgeleitet oder in ihn hineingeleitet wird.

In DE 196 51 365 A1 (Abb. 4) ist eine Befestigung nach dem Oberbegriff des Anspruches 1 bekannt.

Aufgabe der vorliegenden Erfindung ist es daher, das Profil der einleitend genannten Art so zu verbessern, daß die Wärmeverluste im Bereich der Profile minimiert werden können.

Diese Aufgabe wird erfindungsgemäß durch die Merkmale des Patentanspruches 1 gelöst. Vorteilhafte Ausgestaltungen der Erfindung sind den Ansprüchen 2 und 3 zu entnehmen.

Nach Maßgabe der Erfindung ist eine Befestigung nach Anspruch 1 mit einem Profil und zwei zueinander benachbarten Platten vorgesehen, wobei die planparallel verlaufenden Oberflächen der Platten in gemeinsamen Ebenen verlaufen und die ineinander parallel verlaufenden Endkanten der Platten zwischen zwei Druckflächen des Profils verpresst sind. Das Profil besteht aus einem Profilunterteil und Profiloberteil, wobei ein Befestigungsmittel das Profilunterteil mit dem Profiloberteil verbindet. Zudem ist ein Isolator zwischen den Endkanten der Platten vorgesehen; das die Verpressung erzeugende Befestigungsmittel erstreckt sich durch den Isolator.

Der Isolator in dem von ihm umschlossenen Luftraum ist mit zwei einander parallel verlaufenden Gegenvorsprüngen versehen, mit denen jeweils ein mit einer Abdeckplatte verbundener Rastervorspung verrastbar ist, der durch die dem lsolatorfuß gegenüber vorgesehene Führungsöffnung in den Luftraum hineinragt.

Als Befestigungsmittel sind Schrauben vorgesehen, die mit ihren Spitzen im verpressten Zustand der Platten in dem Isolatorfuß befestigt sind und mit ihren Köpfen eine innerhalb des Luftraumes ausgebildete Andruckfläche beaufschlagen. Dabei weist der Isolator zwischen zwei das Befestigungsmittel führende Führungsöffnungen einen Luftraum auf, durch den sich das Befestigungsmittel erstreckt.

Eine bevorzugte Ausführungsform der Erfindung ist des Weiteren dadurch gekennzeichnet, dass die Abdeckplatte vorzugsweise in Richtung eines sich zwischen zwei Pfosten erstreckenden Riegels verläuft. Sie ist dabei so flach ausgebildet, dass sie nicht über den Riegel hinausragt.

Zudem ist nach einer bevorzugten Ausführungsform der Erfindung wesentlich, dass der Luftraum sich bevorzugt in Richtung auf die in dem Isolatorfuß einmündende untere Führungsöffnung konisch verjüngt. Der Schraubenkopf weist an seiner der unteren Führungsöffnung zugewandten Unterseite eine entsprechende konische Verjüngung auf.

Nachfolgend wird die Erfindung anhand von drei Zeichnungen erläutert.

Fig. 1 zeigt eine räumliche Darstellung eines Pfostenprofils mit einem angeschlossenen Riegelprofil 18. Das Riegelprofil 18 weist eine Befestigung nach der Erfindung auf.

Fig. 2 zeigt das Profiloberteil 5, das Profilunterteil 6, die Gegenvorsprünge 8, den Rastervorsprung 9, das Befestigungsmittel 7, hier Schraube 13 mit Spitze 14 und Kopf 15, sowie die Abdeckplatte 16 und den Pfosten 17, den Riegel 18 sowie die konische Verjüngung 19; Die linke Seite der Fig. 2 zeigt eine Befestigung nach der Erfindung. Fig. 3 zeigt den Isolator 1 mit lsolatorfuß 2, die Endkanten 3 der Platten 4, das Befestigungsmittel 7, die Gegenvorsprünge 8, die Führungsöffnung 10, den Luftraum 11 und die Andruckfläche 12, die in oben genannter Weise zusammenwirken.

### Liste der verwendeten Bezugszeichen

- 1: Isolator
- 2: Isolatorfuß
- 3: Endkanten
- 4: Platten
- 5: Profiloberteil
- 6: Profilunterteil
- 7: Befestigungsmittel
- 8: Gegenvorsprünge
- 9: Rastervorsprung
- 10: Führungsöffnung
- 11: Luftraum
- 12: Andruckfläche
- 13: Schraube
- 14: Schraubenspitze
- 15: Schraubenkopf
- 16: Abdeckplatte
- 17: Pfosten
- 18: Riegel
- 19: Konische Verjüngung

## Patentansprüche

1. Befestigung mit einem Profil (5, 6) und zwei einander benachbarten Platten (4), wobei die planparallel verlaufenden Oberflächen der Platten (4) in gemeinsame Ebenen verlaufen und die ineinander parallel verlaufenden benachbarten Endkanten (3) der Platten (4) zwischen zwei Druckflächen des Profils (5, 6) verpresst sind, das Profil (5, 6) aus einem Profilunterteil (6) und einem Profiloberteil (5) besteht, ein Befestigungsmittel (13) das Profilunterteil (6) mit dem Profiloberteil (5) verbindet, ein Isolator (1) zwischen den Endkanten (3) der Platten (4) vorgesehen ist ,der Isolator (1) weist zwischen zwei das Befestigungsmittel (13) führenden Führungsöffnungen (10) einen Luftraum (11) auf, durch den sich das Befestigungsmittel (13) erstreckt, und das die Verpressung erzeugende Befestigungsmittel (13) sich durch den Isolator (1) erstreckt und nach dem Verlassen des Luftraums mit seinem Ende in einem Isolatorfuß befestigt ist, **dadurch gekennzeichnet, daß** der Isolator (1) in dem von ihm umschlossenen Luftraum mit zwei einander parallel verlaufenden Gegenvorsprüngen (8) versehen ist, mit denen jeweils ein mit einer Abdeckplatte (16) verbundener Rastervorsprung (9) verrastbar ist, der durch die dem Isolatorfuß (2) gegenüber vorgesehene Führungsöffnung (10) in den Luftraum (11) hineinragt, als Befestigungsmittel (13) eine Schraube (13) vorgesehen ist, die mit ihrer Schraubenspitze (14) im verpressten Zustand der Platten (4) in dem Isolatorfuß (2) befestigt ist und die Schraube (13) mit ihrem Schraubenkopf (15) eine innerhalb des Luftraums (11) ausgebildete Andruckfläche (12) unter den Gegenvorsprüngen (8) beaufschlagt.

2. Befestigungssystem mit einer Befestigung nach Anspruch 1, zwei Pfosten (17) und einem Riegel (18), **dadurch gekennzeichnet, dass** die Abdeckplatte (16) in Richtung des sich zwischen den zwei Pfosten (17) erstreckenden Riegels (18) verläuft und so flach ausgebildet ist, dass sie über den Riegel (18) nicht hinausragt.

3. Befestigung oder Befestigungssystem nach einem der vorstehenden Ansprüche, **dadurch gekennzeichnet, dass** der Luftraum (11) sich in Richtung auf die in dem Isolatorfuß (2) einmündende untere Führungsöffnung (10) konisch verjüngt und der Schraubenkopf (15) an seiner der unteren Führungsöffnung (10) zugewandten Unterseite eine entsprechende konische Verjüngung (19) aufweist.

## Claims

1. Fixing with a section (5, 6) and two mutually adjacent plates (4), wherein the plane-parallel surfaces of the plates (4) lie in common planes and the parallel arranged adjacent end edges (3) of the plates (4) are pressed between two pressure-contact surfaces of the section (5, 6), the section (5, 6) comprises a lower section part (6) and an upper section part (5), a fixing means (13) joins the lower section part (6) with the upper section part (5), an isolator (1) is provided between the end edges (3) of the plates (4), the isolator (1) displays an air space (11) between two guide openings (10) guiding the fixing means (13), through which the fixing means (13) protrudes, and the fixing means (13) providing for the pressing protrudes through the isolator (1) and after leaving the air space is fixed with its end in an isolator foot, **characterised in that** the isolator (1) is provided in the enclosed air space with two parallel arranged counterprojections (8), with each of which a locking projection (9) connected with a cover plate (16) can be locked, this projection protruding into the air space (11) through the guide opening (10) provided opposite the isolator foot (2), a bolt (13) is provided as the fixing means (13), the screw tip (14) of which is fixed in the isolator foot (2) with the plates (4) in their pressed state and the bolt (13) comes into contact by way of its bolt head (15) with a pressure-contact surface (12) formed under the counterprojections (8) within the air space (11).

2. A fixing system according to Claim 1, two posts (17) and a latch bar (18), **characterised in that** the cover plate (16) is aligned in the direction of the latch bar (18) running between the two posts (17) and is designed to be so flat that it does hot protrude over the latch bar.

3. A fixing or fixing system according to either of the above claims, **characterised in that** the air space (11) narrows in the form of a taper in the direction of the lower guide opening (10) issuing into the isolator foot (2) and the bolt head (15) displays a correspondingly tapered narrowing (19) on the underside facing the lower guide opening (10).

## Revendications

1. Fixation avec un profilé (5, 6) et deux plaques voisines (4), les surfaces planes parallèles des plaques (4) se trouvant dans des plans communs et les bords de terminaison (3) voisins des plaques (4), qui sont parallèles entre eux, étant comprimés entre deux surfaces de pression du profilé (5, 6), le profilé étant constitué d'une partie inférieure (6) et d'une partie supérieure (5), un élément de fixation (13) reliant la partie inférieure (6) à la partie supérieure (5) du profilé, un isolateur (1) étant prévu entre les deux bords de terminaison (3) des plaques (4), l'isolateur (1) présentant, entre deux trous (10) de guidage de l'élément de fixation (13), un espace d'air (11) que l'élément de fixation (13) traverse, et l'élément de fixation (13), qui crée la pression, traversant l'isolateur (1) et étant fixé à son extrémité dans un pied isolateur après avoir quitté l'espace d'air, **caractérisé en ce que** l'isolateur (1) est muni, dans l'espace d'air qu'il enveloppe, de deux saillies (8) opposées et parallèles permettant chacune à une saillie d'arrêt (9) reliée à une plaque de recouvrement (16) de s'encliqueter, ces saillies d'arrêt pénétrant dans l'espace d'air (11) à travers le trou de guidage (10) prévu en face du pied isolateur (2), qu'une vis (13) est prévue comme élément de fixation (13), la tête de la vis (14) étant fixée dans le pied isolateur (2) à l'état comprimé des plaques (4), et que la vis (13) charge une surface de poussée (12) avec sa tête (15), la surface de poussée étant réalisée à l'intérieur de l'espace d'air (11), sous les saillies opposées (8).

2. Système de fixation avec une fixation suivant la revendication 1, deux poteaux (17) et une traverse (18), **caractérisé en ce que** la plaque de recouvrement (16) est placée dans la direction de la traverse (18) située entre les deux poteaux (17) et réalisée de la manière la plus plate possible pour ne pas dépasser la traverse (18).

3. Fixation ou système de fixation suivant l'une des revendications précédentes, **caractérisé en ce que** l'espace d'air (11) diminue de manière conique en direction du trou de guidage (10) inférieur aboutissant dans le pied isolateur (2) et que la tête (15) de la vis présente une conicité (19) correspondante sur sa face inférieure orientée vers le trou de guidage inférieur (10).
